# EUROPÄISCHE PATENTSCHRIFT

(11) **EP 2 057 092 B1**
(45) Veröffentlichungstag und Bekanntmachung des Hinweises auf die Patenterteilung: **12.03.2014**
(21) Anmeldenummer: 07802823.0
(22) Anmeldetag: 23.08.2007
(51) Int. Cl.: B68C 1/02

(54) **REITSATTEL MIT KÖRPERGERECHTER SITZPOLSTERUNG**
RIDING SADDLE WITH BODY-MATCHING SEAT PADDING
SELLE D'ÉQUITATION DOTÉE D'UN REMBOURRAGE D'ASSISE ADAPTÉ AU CORPS

(30) Priorität: 30.08.2006 DE 202006013289 U
(43) Veröffentlichungstag der Anmeldung: 13.05.2009
(73) Patentinhaber: Stübben GmbH, Riding-Equipment, 6371 Stans (CH)
(72) Erfinder: ODERMATT, Hugo, CH-6370 Oberdorf (CH); STÜBBEN, Frank, CH-6370 Stans (CH); STÜBBEN, Ralph, 47803 Krefeld (DE)
(74) Vertreter: KNH Patentanwälte
(86) Internationale Anmeldenummer: PCT/EP2007/058763
(87) Internationale Veröffentlichungsnummer: WO 2008/025716

(56) Entgegenhaltungen:
- WO-A-02/070400
- DE-A1- 3 236 079
- US-B1- 6 276 118

## Beschreibung

Die vorliegende Erfindung betrifft die Sitzpolsterung eines Reitsattels. Ein Sattel hat die Aufgabe eine Verbindung zwischen Pferd und Mensch zu schaffen, die den Anforderungen beider gerecht wird. So gibt es viele Einzelheiten bei der Anpassung eines Sattels an den Rücken eines Pferdes zu beachten, die jedoch nicht Gegenstand der vorliegenden Erfindung sind. Es gilt aber auch, die Bequemlichkeit des Reiters oder der Reiterin zu berücksichtigen, um bei jeder Art von Reitsport optimale Bedingungen zu schaffen.

Ein typischer Reitsattel weist eine Sattelstruktur auf, auf deren Oberseite eine Sitzpolsterung angebracht ist. Dabei weist die Oberseite eine Grundsattelfläche auf, die für das Gesäß eine Art Sitzschale bildet. Dabei ist der hintere Teil der Sitzschale meist relativ weit hochgezogen bis in den unteren Rückenbereich eines Reiters, und für das Gesäß ist eine möglichst gleichmäßige große Auflagefläche vorhanden. Betrachtet man die Anatomie des menschlichen Gesäßes, so ergibt sich für einen herkömmlichen Reistsattel, dass der Bereich um das Steißbein der betreffenden Person durch die nach hinten hochgezogene Sitzschale stärker belastet wird als die Sitzbeinhöcker, die beim Sitzen ebenfalls einen Teil des Gewichtes der betreffenden Person tragen sollten. Es kann so zu einem Missverhältnis der Belastungen des Gesäßes kommen, was nach einiger Zeit als unangenehm empfunden werden kann und auch die Stabilität der Sitzhaltung negativ beeinflusst.

In der WO 02/070400 A2 ist ein Reitsattel beschrieben, der in einer sonst gleichmäßig durchgehenden Grundsattelfläche einen mittleren Kanal aufweist, durch den das über ihm liegende Steißbein eines Reiters entlastet werden soll. Eine aus der Grundsattelfläche vorstehende Polsterung unterhalb der Sitzbeinhöcker eines Reiters ist nicht vorgesehen.

In der DE 3236079 A1 ist ein Reitsattel beschrieben, wo noppen- oder leistenförmige Erhebungen das Muskelgewebe auf der Schenkelinnenseite massieren.

Aufgabe der vorliegenden Erfindung ist es daher, hier Abhilfe zu schaffen durch eine geeignete Sitzpolsterung.

Diese Aufgabe wird gelöst durch einen Reitsattel mit den Merkmalen des Anspruchs 1. Vorteilhafte Ausgestaltungen sind in den abhängigen Ansprüchen beschrieben.

Ein erfindungsgemäßer Reitsattel mit einer Sattelstruktur und einer darauf angebrachten Sitzpolsterung zeichnet sich dadurch aus, dass die Sitzpolsterung im Auflagebereich für ein Gesäß eines Reiters zwei aus einer Grundsattelfläche vorstehende gepolsterte Erhebungen aufweist, die durch eine flächige Vertiefung voneinander getrennt sind, wobei die Dimensionierung und Anordnung von Erhebungen und Vertiefungen so ausgestaltet sind, dass das Steißbein eines Reiters beim Reiten entlastet ist, indem die Sitzbeinhöcker des Reiters stärker als das Steißbein unterpolstert sind, wobei die Vertiefung bis zur Grundsattelfläche unterhalb der Erhebungen reicht und so angeordnet und dimensioniert ist, dass das Steißbein eines Reiters beim Reiten im Bereich oberhalb der Vertiefung positioniert ist. Die Erfindung verschiebt die Flächenbelastung am Gesäß von der Mitte nach außen, so dass weniger Last auf dem Steißbein ruht und mehr Last auf dem Bereich der Sitzbeinhöcker. Dies bewirkt eine größere Bequemlichkeit für den Reiter und verbreitert gleichzeitig die Auflagebasis, so dass ein sicherer Sitz gewährleistet ist.

Da ein Reiter seine Position im Sattel in gewissen Grenzen verändert und unter Umständen auch ein Sattel von verschiedenen Reitern genutzt werden soll, ist es vorteilhaft, die Erhebungen mit einer so großen Fläche auszugestalten, dass die gewünschte verstärkte Unterfütterung der Sitzbeinhöcker in einem weiten Bereich gewährleistet ist. Dazu weisen die Erhebungen eine Fläche von mindestens jeweils 150 cm² auf, vorzugsweise mehr als jeweils 200 cm², insbesondere sogar mehr als 300 cm². Bei einer bevorzugten Ausführungsform der Erfindung sind die Erhebungen etwa jeweils nierenförmig und in Längsrichtung des Sattels länger als in Querrichtung. Die Vertiefung verläuft etwa in der Mitte des Sattels in Längsrichtung und hat vorzugsweise eine Breite von mindestens 2 cm, insbesondere mehr als 4 cm. Typischerweise hat die Vertiefung eine engste Stelle etwa in der Mitte der Sitzschale und erweitert sich nach vorne und nach hinten durch leicht auswärts gekrümmte Ränder der Erhebungen. Die Vertiefung hat dabei bevorzugt eine Breite zwischen 4 und 10 cm. Sie reicht dabei bis zur Grundsattelfläche unterhalb der Erhebungen und ist so angeordnet und dimensioniert, dass das Steißbein eines Reiters beim Reiten im Bereich oberhalb der Vertiefung positioniert ist und daher selbst beim Einsitzen in den erfindungsgemäßen Sattel weniger belastet wird als bei herkömmlichen Sätteln.

Die Erhebungen sind bezüglich ihrer Außenkonturen bevorzugt sanft abgerundet und der Form des Sattels angepasst. Insbesondere können sie im Außenbereich des Sattels seitlich bis zu den dort vorhandenen Nähten verlaufen.

Da es hauptsächlich auf die Entlastung des Steißbeins ankommt, während die übrige Belastung des Gesäßes möglichst gleichmäßig sein soll, sind die Erhebungen so gestaltet, dass sie auf dem größten Teil ihrer Fläche eine etwa gleich bleibende Höhe aufweisen und zu ihren Außenkonturen hin abfallen, vorzugsweise über einen Randbereich von 1 bis 4 cm Breite gleichmäßig in die Grundsattelfläche übergehen. Dies erlaubt eine gleichmäßige und genau der Form der Erhebungen angepasste Lederschicht als Oberfläche des Sitzbereiches. Sofern die Erhebungen an den richtigen Stellen liegen und ebenso die Vertiefung, kommt es nicht darauf an, ob die Erhebungen untereinander durch Brücken verbunden sind oder nicht. Bevorzugt wird jedoch eine Ausführungsform bei der die zwei Erhebungen durch zwei vollständig voneinander getrennte Polster gebildet werden, zwischen denen die Vertiefung bis auf die Grundsattelfläche unterhalb der Polster hinabreicht und so ein durchgehendes Tal entlang der Mittellinie des Sattels bildet. Diese Ausführung erfordert bei der Anpassung der Lederschicht als Oberfläche des Sitzbereiches keine übermäßigen Verformungen und ermöglicht auch bei längerem Gebrauch eine weitgehend faltenfreie Struktur der Sitzoberfläche. Diese Sitzoberfläche wird bevorzugt aus einer Lederschicht gebildet, die eine Dicke zwischen 1 und 3 mm hat, insbesondere etwa 2,0 bis 2,2 mm. Besonders günstig ist es, wenn diese Lederschicht im gesamten Sitzbereich keine Nähte aufweist.

In einer bevorzugten Ausführungsform bestehen die Erhebungen aus Schaumstoff, insbesondere Polyurethan- oder Polyethylen-Schaumstoff. Solche Schaumstoffe haben sich für die Polsterung von Reitsätteln als besonders geeignet erwiesen. Grundsätzlich ist es jedoch auch möglich, andere Materialien für die Erhebungen einzusetzen, wobei je nach den gewünschten Eigenschaften Silikonschaum, ein additionsvernetzter Zweikomponenten-Gel, bevorzugt entliquidisierter Gel, gegebenenfalls auch mit Anteilen aus Schaumstoff, Kunst- oder Naturwolle oder Filz, eingesetzt werden können.

Ein erfindungsgemäßer Reitsattel ist in seiner bevorzugten Ausführungsform so aufgebaut, dass die Grundsattelfläche durch eine Unterlage, vorzugsweise aus etwa 14 mm dickem Naturgummi, und durch eine auf der Unterlage angeordnete Zwischenlage, vorzugsweise aus Jutegewebe, gebildet ist. Diese Grundsattelfläche kann sodann mit einer die Satteloberfläche bildenden Lederschicht überzogen werden, wobei die Erhebungen vorher an die Unterseite der Satteloberfläche angeklebt werden. Grundsattelfläche, Lederschicht und Erhebungen werden bevorzugt miteinander verklebt, wobei eine Zwischenlage aus Jutegewebe zu einem besonders stabilen Verbund führt. Die Verklebung bewirkt einen haltbaren, weitgehend faltenfreien Sitz, wobei die Vertiefung gegebenenfalls sich bildende Falten in ihren Seitenwänden aufnehmen kann, wodurch solche Falten keinerlei Auswirkungen auf die Bequemlichkeit haben.

Ein bevorzugtes Ausführungsbeispiel, auf das die Erfindung jedoch nicht beschränkt ist, ist schematisch in der Zeichnung dargestellt. Es zeigen:
Fig. 1: eine schematische Ansicht etwa von oben auf einen erfindungsgemäßen Sattel und
Fig. 2: einen Querschnitt durch einen solchen Sattel nach Fig. 1 entlang der Linie II - II im Bereich der Erhebungen.

Fig. 1 zeigt einen Reitsattel 1 aus dessen Grundsattelfläche 2 Erhebungen 5, 6 hervorstehen. Die Erhebungen 5, 6 sind durch eine Vertiefung 7 voneinander getrennt, wobei diese Vertiefung 7 bis zur Grundsattelfläche 2 hinabreicht. Die Erhebungen 5, 6 haben eine Länge L von z. B. etwa 20 cm in Längsrichtung des Sattels 1 und jeweils eine Breite B, die geringer als die Länge L ist, beispielsweise etwa 12 cm. Die Vertiefung 7 hat ihre geringste Breite b von z. B. etwa 4 cm etwa in der Mitte der Grundsattelfläche 2 und erweitert sich leicht nach hinten und nach vorne. In ihren Randbereichen 8 gehen die Erhebungen 5, 6 sanft in die Grundsattelfläche 2 über. Die Erhebungen 5, 6 haben etwa Nierenform und ihre Außenkontur 11 ist innen abgerundet und im äußeren Bereich des Sattels 1 an dessen Form angepasst.

Die Fig. 2 zeigt einen schematischen Querschnitt entlang der Linie II - II in Fig. 1 durch den Sitzbereich des Reitsattels 1. Aus einer etwa 14 mm dicken Schicht aus Naturgummi wird eine Unterlage 3 gebildet, auf der eine Zwischenlage 4, vorzugsweise aus Jutegewebe, aufgebracht ist. Die Erhebungen 5 und 6 haben eine Höhe H zwischen 5 und 40 mm, vorzugsweise etwa 15 mm, wobei sie in ihren Randbereichen 8 wieder sanft in die Grundsattelfläche 2 übergehen. Abgedeckt sind die Erhebungen 5, 6 durch eine Lederschicht 12 der Dicke d, vorzugsweise etwa 2,0 bis 2,2 mm. Diese Lederschicht 12 ist außen, vorne und hinten und im Bereich der Vertiefung 7 mit der Unterlage 3 bzw. der Zwischenlage 4 verklebt. Im Bereich der Vertiefung 7 ist dabei ein Bereich von einigen Zentimetern Breite flächig auf Höhe der Grundsattelfläche 2 verklebt, so dass dort ein Bereich entsteht, über welchem das Steißbein eines Reiters beim Sitzen im Sattel einem geringeren Druck ausgesetzt ist als bei herkömmlichen Sätteln. Die Erhebungen 5, 6 nehmen einen größeren Teil des Gewichtes des Reiters über den Bereich von dessen Sitzbeinhöckern auf, so dass insgesamt eine sehr stabile Sitzlage bei Verteilung der Druckkräfte von innen nach außen entsteht. Klebeschichten 10 als Verbindungen zwischen den Erhebungen 5, 6 und der Lederschicht 12 sowie der Zwischenschicht 4 erlauben eine Herstellung der Sitzfläche ohne Nähte.

Eine Ausführungsform eines erfindungsgemäßen Sattels wird in folgenden Schritten hergestellt:
Ausgehend von einem Sattelbaum, insbesondere einem Stahlfederbaum, wird durch Spannen von Gurten die Form des Sitzes bestimmt. Dabei wird die Flexibilität des Sattelbaumes berücksichtigt. Auf die aufgespannten Gurte wird dann die Unterlage 3, insbesondere eine Schicht von etwa 14 mm Naturgummi, aufgeklebt. Diese Unterlage wirkt sehr sprungelastisch. Ein Sattelsitzleder mit einer Dicke von 2,0 bis 2,2 mm wird unter Berücksichtigung seiner Dehnbarkeit ausgereckt und auf die endgültige Sitzform und Größe zugeschnitten. Auf die Unterseite des vorgeformten Sitzleders werden die Erhebungen 5, 6, bevorzugt vorbereitete Schaumstoffteile, aufgeklebt. Mit einem dünnen Jutegewebe werden Leder und Schaumstoffkerne fixiert und stabilisiert und mit der Unterlage 3 verklebt. Anschließend werden kleine Satteltaschen mit dem Sitzleder vernäht. Schließlich wird das Sitzleder über den dafür vorbereiteten Sattelbaum gespannt.

Bei einem erfindungsgemäßen Sattel wird das Steißbein eines Reiters entlastet, wobei er gleichzeitig einen steileren Abgang im Schenkelbereich und somit einen näheren Kontakt zum Pferd empfindet. Insgesamt erhöht dies den Komfort, insbesondere wenn der Reiter längere Zeit im Sattel verbringt.

### Bezugszeichenliste

- 1: Reitsattel
- 2: Grundsattelfläche
- 3: Unterlage
- 4: Zwischenlage
- 5: Erhebung
- 6: Erhebung
- 7: Vertiefung
- 8: Randbereich
- 9: Verklebungsbereich der Vertiefung
- 10: Klebeschichten
- 11: Außenkontur der Erhebungen
- 12: Lederschicht

- L: Länge der Erhebungen
- B: Breite der Erhebungen
- H: Höhe der Erhebungen
- b: Breite der Vertiefung
- d: Dicke der Lederschicht

## Patentansprüche

1. Reitsattel (1) mit einer Sattelstrukrtur und einer darauf angebrachten Sitzpolsterung, **dadurch gekennzeichnet, dass** die Sitzpolsterung im Auflagebereich für ein Gesäß eines Reiters zwei aus einer Grundsattelfläche (2) durch Polster gebildete vorstehende gepolsterte Erhebungen (5, 6) aufweist, die durch eine flächige Vertiefung (7) voneinander getrennt sind, wobei die Dimensionierung und Anordnung von Erhebungen (5, 6) und Vertiefung (7) so ausgestaltet sind, dass das Steißbein eines Reiters beim Reiten entlastet ist, indem die Sitzbeinhöcker des Reiters stärker als das Steißbein unterpolstert sind und wobei die Vertiefung (7) bis zur Grundsattelfläche (2) unterhalb der Erhebungen (5, 6) reicht und so angeordnet und dimensioniert ist, dass das Steißbein eines Reiters beim Reiten im Bereich oberhalb der Vertiefung (7) positioniert ist.

2. Reitsattel (1) nach Anspruch 1, **dadurch gekennzeichnet, dass** die Erhebungen (5, 6) eine so große Fläche aufweisen, dass zumindest die Sitzbeinhöcker von Reitern verschiedener Größe und mit unterschiedlichem Sitzbeinhöcker-Abstand bei unterschiedlichen Sitzpositionen gepolstert werden können, insbesondere eine Fläche von je mindestens 150 cm², vorzugsweise mehr als jeweils 200 cm², insbesondere mehr als 300 cm².

3. Reitsattel (1) nach Anspruch 1 oder 2, **dadurch gekennzeichnet**, das die Erhebungen (5, 6) jeweils etwa eine Nierenform aufweisen und in Längsrichtung des Sattels (1) länger als in Querrichtung sind, wobei die Vertiefung (7) etwa in der Mitte des Sattels in Längsrichtung verläuft und mindestens 2 cm Breite (b) hat, vorzugsweise mehr als 4 cm, insbesondere 4 bis 10 cm.

4. Reitsattel (1) nach einem der vorhergehenden Ansprüche, **dadurch gekennzeichnet, dass** die Erhebungen (5, 6) bezüglich ihrer Außenkonturen (11) abgerundet und der Form des Sattels (1) angepasst sind.

5. Reitsattel (1) nach einem der vorhergehenden Ansprüche, **dadurch gekennzeichnet, dass** die Erhebungen (5, 6) auf dem größten Teil ihrer Fläche eine etwa gleich bleibende Höhe (H), vorzugsweise zwischen 5 und 40 mm, insbesondere etwa 15 mm, aufweisen und zu ihren Außenkonturen (11) hin abfallen, vorzugsweise über einen Randbereich (8) von 1 bis 4 cm Breite.

6. Reitsattel (1) nach einem der vorhergehenden Ansprüche, **dadurch gekennzeichnet, dass** die zwei Erhebungen (5, 6) durch zwei vollständig voneinander getrennte Polster gebildet werden, zwischen denen die Vertiefung (7) bis auf die Grundsattelfläche unterhalb der Polster gebildet ist.

7. Reitsattel (1) nach einem der vorhergehenden Ansprüche, **dadurch gekennzeichnet, dass** die Oberfläche des Sitzbereiches mit den Erhebungen (5, 6) aus einer Lederschicht (12) besteht, vorzugsweise mit einer Dicke (d) von 1 bis 3 mm, insbesondere etwa 2 bis 2,2 mm, und im Bereich der und zwischen den Erhebungen (5, 6) keine Nähte aufweist.

8. Reitsattel (1) nach einem der vorhergehenden Ansprüche, **dadurch gekennzeichnet, dass** die Erhebungen (5, 6) aus Schaumstoff bestehen, vorzugsweise Polyurethan- oder Polyethylen-Schaumstoff.

9. Reitsattel (1) nach einem der vorhergehenden Ansprüche, **dadurch gekennzeichnet, dass** die Grundsattelfläche (2) durch eine Unterlage (3), vorzugsweise aus etwa 14 mm dickem Naturgummi, und durch eine auf der Unterlage (3) angeordnete Zwischenlage (4), vorzugsweise aus Jutegewebe, gebildet ist.

10. Reitsattel (1) nach einem der vorhergehenden Ansprüche, **dadurch gekennzeichnet, dass** die Erhebungen (5, 6) an die Unterseite einer die Satteloberfläche bildenden Lederschicht (12) angeklebt sind.

11. Reitsattel nach Anspruch 10, **dadurch gekennzeichnet, dass** die Unterseite der Lederschicht (12) im Bereich der Vertiefung (7) und die Unterseiten der Erhebungen (5, 6) mit der Grundsattelfläche (2) verklebt sind.

## Claims

1. A riding saddle (1) with a saddle structure and seat padding fitted thereon, **characterized in that** the seat padding in the supporting region for a rider's posterior has two padded elevations (5, 6) formed by pads which project from a basic saddle surface (2) and are separated from each other by a planar depression (7), wherein the dimensioning and arrangement of elevations (5, 6) and depression (7) is configured in such a manner that a rider's coccyx is relieved from load during riding by the rider's ischial protuberances being more greatly padded than the coccyx and wherein the depression (7) reaches as far as the basic saddle surface (2) under the elevations (5, 6) and is arranged and dimensioned in such a manner that a rider's coccyx is positioned in the region above the depression (7) during riding.

2. The riding saddle (1) as claimed in claim 1, **characterized in that** the elevations (5, 6) have a surface of a size such that at least the ischial protuberances of riders of differing height and having a different spacing between the ischial protuberances can be padded in different sitting positions, in particular a surface of at least 150 cm², preferably of more than 200 cm² in each case, in particular more than 300 cm².

3. The riding saddle (1) as claimed in claim 1 or 2, **characterized in that** the elevations (5, 6) are each approximately in the shape of a kidney and are longer in the longitudinal direction of the saddle (1) than in the transverse direction, with the depression (7) running in the longitudinal direction approximately in the center of the saddle and having a width (b) of at least 2 cm, preferably more than 4 cm, in particular 4 to 10 cm.

4. The riding saddle (1) as claimed in one of the preceding claims, **characterized in that** the elevations (5, 6) are rounded with respect to their outer contours (11) and are matched to the shape of the saddle (1).

5. The riding saddle (1) as claimed in one of the preceding claims, **characterized in that** the elevations (5, 6) have an approximately constant height (H), preferably of between 5 and 40 mm, in particular approximately 15 mm, over most of their surface and drop away toward their outer contours (11), preferably over an edge region (8) with a width of 1 to 4 cm.

6. The riding saddle (1) as claimed in one of the preceding claims, **characterized in that** the two elevations (5, 6) are formed by two completely separate pads between which the depression (7) is formed as far as the basic saddle surface under the pads.

7. The riding saddle (1) as claimed in one of the preceding claims, **characterized in that** the surface of the seat region having the elevations (5, 6) is composed of a leather layer (12), preferably with a thickness (d) of 1 to 3 mm, in particular approximately 2 to 2.2 mm, and does not have any seams in the region of and between the elevations (5, 6).

8. The riding saddle (1) as claimed in one of the preceding claims, **characterized in that** the elevations (5, 6) are composed of foam, preferably polyurethane or polyethylene foam.

9. The riding saddle (1) as claimed in one of the preceding claims, **characterized in that** the basic saddle surface (2) is formed by an underlayer (3), preferably of rubber which is approximately 14 mm thick, and by an intermediate layer (4), preferably made of jute fabric, arranged on the underlayer (3).

10. The riding saddle (1) as claimed in one of the preceding claims, **characterized in that** the elevations (5, 6) are adhesively bonded to the lower side of a leather layer (12) forming the saddle surface.

11. The riding saddle as claimed in claim 10, **characterized in that** the lower side of the leather layer (12) in the region of the depression (7) and the lower sides of the elevations (5, 6) are adhesively bonded to the basic saddle surface (2).

## Revendications

1. Selle d'équitation (1) dotée d'une structure de selle et d'un rembourrage d'assise fixé sur celle-ci, **caractérisée en ce que** le rembourrage d'assise comprend, dans la région d'appui pour le derrière d'un cavalier, deux rehaussements (5, 6) rembourrés faisant saillie hors d'une surface de base de selle (2) et formés par des rembourrages, lesquels rehaussements sont séparés l'un de l'autre par un renfoncement plan (7), le dimensionnement et l'agencement des rehaussements (5, 6) et du renfoncement (7) étant configurés de telle sorte que le coccyx d'un cavalier soit soulagé lorsque ce dernier fait du cheval, par le fait que les tubérosités ischiatiques du cavalier sont plus fortement supportées par un rembourrage que le coccyx, et le renfoncement (7) s'étendant jusqu'à la surface de base de selle (2) en dessous des rehaussements (5, 6) et étant disposé et dimensionné de telle sorte que, lorsqu'un cavalier fait du cheval, son coccyx soit positionné dans la région au-dessus du renfoncement (7).

2. Selle d'équitation (1) selon la revendication 1, **caractérisée en ce que** les rehaussements (5, 6) présentent une surface tellement grande qu'au moins les tubérosités ischiatiques de cavaliers de tailles différentes et d'espacements de tubérosités ischiatiques différents puissent être supportées par un rembourrage dans des positions d'assise différentes, en particulier une surface d'à chaque fois au moins 150 cm², de préférence de plus de 200 cm² respectivement, en particulier de plus de 300 cm².

3. Selle d'équitation (1) selon la revendication 1 ou 2, **caractérisée en ce que** les rehaussements (5, 6) présentent respectivement approximativement une forme de haricot et sont plus longs dans la direction longitudinale de la selle (1) que dans la direction transversale, le renfoncement (7) s'étendant approximativement au centre de la selle dans la direction longitudinale et ayant une largeur (b) d'au moins 2 cm, de préférence de plus de 4 cm, en particulier de 4 à 10 cm.

4. Selle d'équitation (1) selon l'une quelconque des revendications précédentes, **caractérisée en ce que** les rehaussements (5, 6) sont arrondis par rapport à leurs contours extérieurs (11) et sont adaptés à la forme de la selle (1).

5. Selle d'équitation (1) selon l'une quelconque des revendications précédentes, **caractérisée en ce que** les rehaussements (5, 6) présentent, sur la plus grande partie de leur surface, une hauteur (H) approximativement constante, de préférence entre 5 et 40 mm, en particulier d'approximativement 15 mm, et sont inclinés en direction de leurs contours extérieurs (11), de préférence sur une région de bord (8) de 1 à 4 cm de large.

6. Selle d'équitation (1) selon l'une quelconque des revendications précédentes, **caractérisée en ce que** les deux rehaussements (5, 6) sont formés par deux rembourrages entièrement séparés l'un de l'autre, entre lesquels est formé le renfoncement (7) jusqu'à la surface de base de selle en dessous des rembourrages.

7. Selle d'équitation (1) selon l'une quelconque des revendications précédentes, **caractérisée en ce que** la surface de la région d'assise pourvue des rehaussements (5, 6) est constituée d'une couche de cuir (12), de préférence d'une épaisseur (d) de 1 à 3 mm, en particulier d'approximativement 2 à 2,2 mm, et ne présente aucune couture dans la région des rehaussements (5, 6) et entre ceux-ci.

8. Selle d'équitation (1) selon l'une quelconque des revendications précédentes, **caractérisée en ce que** les rehaussements (5, 6) sont constitués de mousse, de préférence de mousse de polyuréthane ou de mousse de polyéthylène.

9. Selle d'équitation (1) selon l'une quelconque des revendications précédentes, **caractérisée en ce que** la surface de base de selle (2) est formée par une sous-couche (3), de préférence constituée de caoutchouc naturel d'approximativement 14 mm d'épaisseur, et par une couche intermédiaire (4), de préférence en toile de jute, disposée sur la sous-couche (3).

10. Selle d'équitation (1) selon l'une quelconque des revendications précédentes, **caractérisée en ce que** les rehaussements (5, 6) sont collés sur le côté inférieur d'une couche de cuir (12) formant la surface de selle.

11. Selle d'équitation selon la revendication 10, **caractérisée en ce que** le côté inférieur de la couche de cuir (12) dans la région du renfoncement (7) et les côtés inférieurs des rehaussements (5, 6) sont collés à la surface de base de selle (2).
